# FASCICULE DE BREVET EUROPEEN

(11) **EP 2 690 509 B1**
(45) Date de publication et mention de la délivrance du brevet: **24.12.2014**
(21) Numéro de dépôt: 12178027.4
(22) Date de dépôt: 26.07.2012
(51) Int. Cl.: G04B 19/14

(54) **Fixation de cadran sur platine d'horlogerie**
Befestigung des Zifferblatts auf der Platine einer Uhr
Dial attachment to a timepiece plate

(43) Date de publication de la demande: 29.01.2014
(73) Titulaire: ETA SA Manufacture Horlogère Suisse, 2540 Grenchen (CH)
(72) Inventeur: Leoni, Stéphane, 2608 Courtelary (CH); Altenhoven, Thierry, 2800 Delémont (CH)
(74) Mandataire: Giraud, Eric

(56) Documents cités:
- CH-A- 82 809
- CH-A- 120 846
- CH-A- 125 760
- DE-U1- 29 607 040
- US-A- 543 628

## Description

### Domaine de l'invention

L'invention concerne un ensemble horloger comportant au moins une platine et au moins un cadran agencés pour être fixés l'un sur l'autre, comportant une pluralité de pions de centrage solidaires de ladite platine, respectivement dudit cadran, chacun agencé pour coopérer avec jeu radial et tangentiel avec une rainure oblongue dudit cadran, respectivement de ladite platine, pour le positionnement relatif dudit au moins un cadran par rapport à ladite au moins une platine, ledit ensemble comportant encore des moyens de maintien solidaires de ladite platine, respectivement dudit cadran, agencés pour coopérer avec des moyens de maintien complémentaire solidaires dudit cadran, respectivement de ladite platine, lesdits moyens de maintien oulet moyens de maintien complémentaire comportant des moyens de rappel élastique pour plaquer ledit au moins un cadran en appui sur ladite au moins une platine, où lesdits moyens de rappel élastique ont une mobilité sensiblement tangentielle selon un plan perpendiculaire au plan de ladite platine et à une radiale joignant le centre de ladite platine auxdits moyens de rappel élastique.

L'invention concerne encore une pièce d'horlogerie comportant au moins un tel ensemble horloger.

L'invention concerne le domaine de l'horlogerie, et plus particulièrement le domaine de l'assemblage des cadrans sur les platines de montres.

### Arrière-plan de l'invention

Quand une platine et un cadran de montre sont réalisés dans des matériaux différents, ils sont soumis à des dilatations différentielles, en raison des coefficients de dilatation différents de leurs matériaux. De ce fait, un cadran fixé à une platine, et d'épaisseur en général très inférieure à celle de cette platine, peut se bomber ou se rétracter avec les variations de température. Dans certains cas critiques, notamment à des températures élevées, par exemple en zones tropicales ou désertiques, une telle déformation peut entraîner le déchassage des aiguilles, ce qui rend la montre inapte à l'utilisation.

Le document CH 120 846 A, BOVET FRERES, décrit la fixation d'un cadran sur une platine à l'aide de circlips coopérant avec des pions. Le document US 543 628 A, MARSH, décrit un dispositif analogue.

Le document CH 82 809 A, WILLIAMSON, décrit un dispositif de fixation de cadran à pieds par pincement de ces pieds, logés dans une empreinte d'une fente d'une platine étampée, par le pliage angulaire de doigts radiaux que comporte cette platine.

Le document CH 125 760 A, GAERTNER, décrit une fixation de cadran à pieds par le maintien élastique de ces pieds par des brides à ressort maintenues par vis.

### Résumé de l'invention

L'invention se propose de garantir la tenue du cadran, et sa géométrie (en général sa planéité) malgré les dilatations différentes des composants.

Elle se propose aussi de procurer une fixation simple du cadran sur la platine, sans usinage préalable du cadran, en particulier à sa périphérie.

A cet effet, l'invention concerne un ensemble horloger comportant au moins une platine et au moins un cadran agencés pour être fixés l'un sur l'autre, comportant une pluralité de pions de centrage solidaires de ladite platine, respectivement dudit cadran, chacun agencé pour coopérer avec jeu radial et tangentiel avec une rainure oblongue dudit cadran, respectivement de ladite platine, pour le positionnement relatif dudit au moins un cadran par rapport à ladite au moins une platine, ledit ensemble comportant encore des moyens de maintien solidaires de ladite platine, respectivement dudit cadran, agencés pour coopérer avec des moyens de maintien complémentaire solidaires dudit cadran, respectivement de ladite platine, lesdits moyens de maintien ou/et moyens de maintien complémentaire comportant des moyens de rappel élastique pour plaquer ledit au moins un cadran en appui sur ladite au moins une platine, où lesdits moyens de rappel élastique ont une mobilité sensiblement tangentielle selon un plan perpendiculaire au plan de ladite platine et à une radiale joignant le centre de ladite platine auxdits moyens de rappel élastique, caractérisé en ce que lesdits moyens de maintien ou/et moyens de maintien complémentaire porteurs desdits moyens de rappel élastique comportent au moins une patte élastique de clipage, saillante en porte-à-faux par rapport audit cadran ou respectivement à ladite platine selon une direction sensiblement perpendiculaire au plan dudit cadran ou de ladite platine, ladite patte comportant une tête avec une surface d'arrêt en retour laquelle surface d'arrêt est agencée pour coopérer en appui avec une surface complémentaire d'arrêt que comporte ladite platine ou respectivement ledit cadran.

L'invention concerne encore une pièce d'horlogerie comportant au moins un tel ensemble horloger.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un ensemble horloger selon l'invention, avec une platine surmontée d'un cadran, lequel est centré par des pions de centrage et est maintenu plaqué sur la platine par des moyens de rappel élastique à débattement tangentiel ;
- la figure 2 représente, de façon schématisée et en perspective, l'ensemble de la figure 1 ;
- la figure 3 représente, de façon schématisée et en perspective, un détail d'un moyen de rappel élastique de plaquage de cet ensemble, selon la référence E de la figure 2 ;
- la figure 4 représente, de façon schématisée et en vue en plan, un détail de positionnement d'un pion de centrage dans une rainure oblongue, selon la référence A de la figure 1 ;
- la figure 5 représente, de façon schématisée et en vue en coupe dans un plan perpendiculaire au plan de la platine, un détail de positionnement d'un pion de centrage dans une rainure oblongue, selon la référence BB de la figure 1 ;
- la figure 6 représente, de façon schématisée et en vue en plan, un détail de la coopération d'un moyen de rappel élastique de plaquage de cet ensemble, positionnée dans une rainure radiale, avec une face d'appui du cadran, selon la référence C de la figure 1 ;
- la figure 7 représente, de façon schématisée et en vue en coupe dans un plan tangentiel à la platine, un détail de la coopération d'un moyen de rappel élastique de plaquage de cet ensemble, positionnée dans une rainure radiale, avec une face d'appui du cadran, selon la référence DD de la figure 1 ;
- la figure 8 représente, sous forme d'un schéma-blocs, une pièce d'horlogerie comportant un tel ensemble horloger selon l'invention.

### Description détaillée des modes de réalisation préférés

L'invention concerne le domaine de l'horlogerie, et plus particulièrement le domaine de l'assemblage des cadrans sur les platines de montres.

L'invention concerne plus particulièrement un ensemble horloger 100, qui comporte :
- au moins une platine 1 ;
- et au moins un cadran 2 agencés pour être fixés l'un sur l'autre;
- une pluralité de pions de centrage 3 solidaires de la platine 1, respectivement du cadran 2, chacun agencé pour coopérer avec jeu radial et tangentiel avec une rainure oblongue 4 du cadran 2, respectivement de la platine 1, pour le positionnement relatif du au moins un cadran 2 par rapport à la au moins une platine 1.

Cet ensemble 100 comporte encore des moyens de maintien 5, qui sont solidaires de la platine 1, respectivement du cadran 2, et qui sont agencés pour coopérer avec des moyens de maintien complémentaire 6. Ces moyens 6 sont solidaires du cadran 2, respectivement de la platine 1.

Les moyens de maintien 5 ou/et moyens de maintien complémentaire 6 comportent des moyens de rappel élastique 7, pour plaquer le au moins un cadran 2 en appui sur la au moins une platine 1.

Selon l'invention, et tel que visible sur les figures 1, 2, 3, 6 et 8, les moyens de rappel élastique 7 ont une mobilité sensiblement tangentielle selon un plan PT, lequel est perpendiculaire à la fois au plan P de la platine 2 et à une radiale R laquelle joint le centre O de la platine 2 aux moyens de rappel élastique 7.

Cette mobilité tangentielle permet de ne pas empêcher les déformations dues aux contraintes thermiques du cadran 2, respectivement de la platine 1.

L'invention est illustrée plus particulièrement pour le cas où les pions 3 et les moyens de maintien 5 sont solidaires de la platine 1. L'homme du métier saura réaliser, d'une part la configuration inverse où ils sont solidaires du cadran 2, et d'autre part les configurations mixtes où, ou bien les pions 3 sont solidaires de la platine 1 et les moyens de maintien 5 sont solidaires du cadran 2, ou bien les pions 3 sont solidaires du cadran 2 et les moyens de maintien 5 sont solidaires de la platine 1.

De façon préférée, tel que visible sur les figures 1, 4, et 8, les rainures oblongues 4 sont orientées de façon sensiblement radiale par rapport à un axe D placé sensiblement au centre O de la platine 1 et perpendiculaire au plan P de la platine 1. Ainsi, le cadran 2 peut se dilater ou se contracter radialement sur la platine 1, tout en étant toujours orienté par les pions 3 dans les rainures oblongues 4, et en étant tenu axialement par les moyens de maintien 5, avantageusement constitués par des clips.

Avantageusement, plusieurs pions 3 sont utilisés pour l'orientation. De préférence un de ces pions 3 est utilisé pour le centrage en position, et les autres sont construits avec un ébat plus larges avec leurs rainures 4 respectives, pour assurer le guidage.

De préférence, pour un premier pion 3 utilisé pour le centrage, un premier jeu tangentiel JT1, entre ce premier dit pion de centrage 3 et une première rainure oblongue 4 qui lui correspond, est inférieur au jeu tangentiel JT entre chacun des autres pions de centrage 3 et la rainure oblongue 4 leur correspondant.

La rainure 4 du premier pion de centrage peut aussi être réduite à un simple alésage, auquel cas ce premier pion 3 sert de pivot au cadran 2 par rapport à la platine 1.

Toutefois, dans une réalisation particulière et illustrée par les figures, au moins une dite rainure oblongue 4 est ouverte et débouchante, et de préférence toutes les rainures oblongues 4 sont ouvertes et débouchantes, de façon à permettre une déformation du cadran lors de dilatations thermiques.

De préférence, le jeu radial JR1, entre ce premier pion de centrage 3 et sa première rainure oblongue 4 qui lui correspond, est supérieur ou égal au jeu thermique radial maximal entre la platine 1 et le cadran 2.

Dans la réalisation illustrée par les figures, les moyens de maintien 5 sont réalisés sous la forme de pattes de clipage ou clips. Ainsi, ces moyens de maintien 5 ou/et moyens de maintien complémentaire 6 porteurs des moyens de rappel élastique 7 comportent au moins une patte 8 élastique de clipage, saillante en porte-à-faux par rapport au cadran 2, ou respectivement à la platine 1, selon une direction sensiblement perpendiculaire au plan du cadran 2 ou respectivement de la platine 1.

La patte 8 comporte une tête 9 avec une surface d'arrêt 11 en retour, laquelle surface d'arrêt 11 est agencée pour coopérer en appui avec une surface complémentaire d'arrêt 12 que comporte la platine 1, ou respectivement le cadran 2.

De préférence, chaque patte 8 est mobile dans une encoche 13 sensiblement radiale par rapport à la platine 1 ou respectivement au cadran 2, avec un jeu radial au moins égal au jeu thermique maximal entre la platine 1 et le cadran 2.

Dans une exécution particulière, tel que visible sur les figures, au moins une dite encoche 13 radiale est ouverte et débouchante.

Avantageusement, le cadran 2 est brut de découpage.

L'invention concerne encore une pièce d'horlogerie 1000 comportant au moins un tel ensemble horloger 100.

L'invention permet de garantir la bonne tenue du cadran sur la platine quelle que soit la température de service de la montre. La dilatation différentielle du cadran et de la platine n'est donc plus critique.

Elle permet aussi de réduire les coûts de fabrication du cadran, qui n'a pas besoin d'être injecté ou pré-usiné, mais qui peut provenir directement de découpe, par exemple sous la forme d'un folio découpé, avec un coût inférieur.

L'assemblage des composants est simple et bon marché, le clipage ne nécessite pas d'équipement particulier.

Le mode de maintien du cadran sur la platine autorise tout retournement de l'ensemble pré-assemblé durant les phases de fabrication de la montre, grâce au bon maintien assuré par les pattes de maintien élastique.

Le temps d'assemblage est faible, grâce à l'absence de vis, de colle, ou similaire.

## Revendications

1. Ensemble horloger (100) comportant au moins une platine (1) et au moins un cadran (2) agencés pour être fixés l'un sur l'autre, comportant une pluralité de pions de centrage (3) solidaires de ladite platine (1), respectivement dudit cadran (2), chacun agencé pour coopérer avec jeu radial et tangentiel avec une rainure oblongue (4) dudit cadran (2), respectivement de ladite platine (1), pour le positionnement relatif dudit au moins un cadran (2) par rapport à ladite au moins une platine (1), ledit ensemble (100) comportant encore des moyens de maintien (5) solidaires de ladite platine (1), respectivement dudit cadran (2), agencés pour coopérer avec des moyens de maintien complémentaire (6) solidaires dudit cadran (2), respectivement de ladite platine (1), lesdits moyens de maintien (5) ou/et moyens de maintien complémentaire (6) comportant des moyens de rappel élastique (7) pour plaquer ledit au moins un cadran (2) en appui sur ladite au moins une platine (1), où lesdits moyens de rappel élastique (7) ont une mobilité sensiblement tangentielle selon un plan (PT) perpendiculaire au plan (P) de ladite platine (2) et à une radiale (R) joignant le centre (O) de ladite platine (2) auxdits moyens de rappel élastique (7), et **caractérisé en ce que** lesdits moyens de maintien (5) ou/et moyens de maintien complémentaire (6) porteurs desdits moyens de rappel élastique (7) comportent au moins une patte (8) élastique de clipage, saillante en porte-à-faux par rapport audit cadran (2) ou respectivement à ladite platine (1) selon une direction sensiblement perpendiculaire au plan dudit cadran (2) ou de ladite platine (1), ladite patte (8) comportant une tête (9) avec une surface d'arrêt (11) en retour laquelle surface d'arrêt (11) est agencée pour coopérer en appui avec une surface complémentaire d'arrêt (12) que comporte ladite platine (1) ou respectivement ledit cadran (2).

2. Ensemble horloger (100) selon la revendication 1, **caractérisé en ce que** lesdites rainures oblongues (4) sont orientées de façon sensiblement radiale par rapport à un axe (D) placé sensiblement audit centre (O) de ladite platine (1) et perpendiculaire audit plan (P) de ladite platine (1).

3. Ensemble horloger (100) selon l'une des revendications précédentes, **caractérisé en ce qu'**un premier jeu tangentiel (JT1), entre un premier dit pion de centrage (3) et une première dite rainure oblongue (4) qui lui correspond, est inférieur au jeu tangentiel (JT) entre chacun des autres dits pions de centrage (3) et ladite rainure oblongue (4) leur correspondant.

4. Ensemble horloger (100) selon l'une des revendications précédentes, **caractérisé en ce que** le jeu radial (JR1), entre un premier dit pion de centrage (3) et une première dite rainure oblongue (4) qui lui correspond, est supérieur ou égal au jeu thermique radial maximal entre ladite platine (1) et ledit cadran (2).

5. Ensemble horloger (100) selon l'une des revendications précédentes, **caractérisé en ce que** au moins une dite rainure oblongue (4) est débouchante.

6. Ensemble horloger (100) selon l'une des revendications précédentes, **caractérisé en ce que** chaque dite patte (8) est mobile dans une encoche (13) sensiblement radiale par rapport à ladite platine (1) ou respectivement audit cadran (2), avec un jeu radial au moins égal au jeu thermique maximal entre ladite platine (1) et ledit cadran (2).

7. Ensemble horloger (100) selon la revendication précédente, **caractérisé en ce que** au moins une dite encoche (13) radiale est débouchante.

8. Ensemble horloger (100) selon l'une des revendications précédentes, **caractérisé en ce que** ledit cadran (2) est brut de découpage.

9. Pièce d'horlogerie (1000) comportant au moins un ensemble horloger (100) selon l'une des revendications précédentes.

## Patentansprüche

1. Uhrenanordnung (100), die wenigstens eine Platine (1) und wenigstens ein Zifferblatt (2) umfasst, die dafür ausgelegt sind, aneinander befestigt zu werden, und mehrere Zentrierstifte (3) aufweist, die mit der Platine (1) bzw. mit dem Zifferblatt (2) fest verbunden sind und wovon jeder dafür ausgelegt ist, mit radialem und tangentialem Spiel mit einer länglichen Rille (4) des Zifferblatts (2) bzw. der Platine (1) zusammenzuwirken, um das wenigstens eine Zifferblatt (2) in Bezug auf die wenigstens eine Platine (1) relativ zu positionieren, wobei die Anordnung (100) außerdem Haltemittel (5) umfasst, die mit der Platine (1) bzw. mit dem Zifferblatt (2) fest verbunden sind und dafür ausgelegt sind, mit komplementären Haltemitteln (6), die mit dem Zifferblatt (2) bzw. mit der Platine (1) fest verbunden sind, zusammenzuwirken, wobei die Haltemittel (5) und/oder die komplementären Haltemittel (6) elastische Rückstellmittel (7) umfassen, um das wenigstens eine Zifferblatt (2) in einen Anschlag an der wenigstens einen Platine (1) zu drängen, wobei die elastischen Rückstellmittel (7) eine im Wesentlichen tangentiale Beweglichkeit längs einer Ebene (PT), die zu der Ebene (P) der Platine (2) und zu einer radialen Linie (R), die die Mitte (O) der Platine (2) mit den elastischen Rückstellmitteln (7) verbindet, senkrecht ist, **dadurch gekennzeichnet, dass** die Haltemittel (5) und/oder die komplementären Haltemittel (6), die die elastischen Rückstellmittel (7) tragen, wenigstens eine elastische Einrastlasche (8) aufweisen, die in Bezug auf das Zifferblatt (2) bzw. in Bezug auf die Platine (1) in einer Richtung, die zu der Ebene des Zifferblatts (2) bzw. der Platine (1) im Wesentlichen senkrecht ist, auskragend vorsteht, wobei die Lasche (8) einen Kopf (9) mit einer Rückanschlagoberfläche (11) aufweist, wobei die Anschlagoberfläche (11) dafür ausgelegt ist, mit einer komplementären Anschlagoberfläche (12), die die Platine (1) bzw. das Zifferblatt (2) aufweist, anschlagend zusammenzuwirken.

2. Uhrenanordnung (100) nach Anspruch 1, **dadurch gekennzeichnet, dass** die länglichen Rillen (4) in Bezug auf eine Achse (D), die im Wesentlichen in der Mitte (O) der Platine (1) angeordnet ist, im Wesentlichen radial und zu der Ebene (P) der Platine (1), senkrecht orientiert sind.

3. Uhrenanordnung (100) nach einem der vorhergehenden Ansprüche, **dadurch gekennzeichnet, dass** ein erstes tangentiales Spiel (JT1) zwischen einem ersten Zentrierstift (3) und einer ersten länglichen Rille (4), die ihm entspricht, kleiner ist als das tangentiale Spiel (JT) zwischen jedem der anderen Zentrierstifte (3) und der länglichen Rille (4), die ihnen entspricht.

4. Uhrenanordnung (100) nach einem der vorhergehenden Ansprüche, **dadurch gekennzeichnet, dass** das radiale Spiel (JR1) zwischen einem ersten Zentrierstift (3) und einer ersten länglichen Rille (4), die ihm entspricht, größer oder gleich dem maximalen radialen thermischen Spiel zwischen der Platine (1) und dem Zifferblatt (2) ist.

5. Uhrenanordnung (100) nach einem der vorhergehenden Ansprüche, **dadurch gekennzeichnet, dass** wenigstens eine längliche Rille (4) offen ist.

6. Uhrenanordnung (100) nach einem der vorhergehenden Ansprüche, **dadurch gekennzeichnet, dass** jede Lasche (8) in einer Kerbe (13), die in Bezug auf die Platine (1) bzw. in Bezug auf das Zifferblatt (2) im Wesentlichen radial verläuft, mit einem radialen Spiel, das wenigstens gleich dem maximalen thermischen Spiel zwischen der Platine (1) und dem Zifferblatt (2) ist, beweglich ist.

7. Uhrenanordnung (100) nach dem vorhergehenden Anspruch, **dadurch gekennzeichnet, dass** wenigstens eine radiale Kerbe (13) offen ist.

8. Uhrenanordnung (100) nach einem der vorhergehenden Ansprüche, **dadurch gekennzeichnet, dass** das Zifferblatt (2) roh gestanzt ist.

9. Zeitmessgerät (1000), das wenigstens eine Uhrenanordnung (100) nach einem der vorhergehenden Ansprüche umfasst.

## Claims

1. Timepiece assembly (100) comprising at least one bottom plate (1) and at least one dial (2) arranged to be secured one on top of the other, comprising a plurality of centring pins (3) integral with said bottom plate (1), respectively with said dial (2), each arranged to cooperate, with radial and tangential play, with an oblong groove (4) in said dial (2), respectively in said bottom plate (1), for the relative positioning of said at least one dial (2) relative to said at least one bottom plate (1), said assembly (100) further comprising a holding means (5) integral with said bottom plate (1), respectively with said dial (2), arranged to cooperate with a complementary holding means (6) integral with said dial (2), respectively with said bottom plate (1), said holding means (5) and/or said complementary holding means (6) comprising an elastic return means (7) for pressing said at least one dial (2) resting onto said at least one bottom plate (1), wherein said elastic return means (7) has substantially tangential mobility along a plane (PT) perpendicular to the plane (P) of said bottom plate (1) and to a radial line (R) connecting the centre (O) of said bottom plate (1) to said elastic return means (7), and **characterized in that** said holding means (5) and/or said complementary holding means (6) carrying said elastic return means (7) includes at least one elastic clip lug (8), which juts in a cantilever manner out relative to said dial (2) or respectively to said bottom plate (1) in a substantially perpendicular direction to the plane of said dial (2) or of said bottom plate (1), said lug (8) comprising a head (9) with a return stop surface (11) for cooperating in abutment with a complementary stop surface (12) comprised in said bottom plate (1) or respectively in said dial (2).

2. Timepiece assembly (100) according to claim 1, **characterized in that** said oblong grooves (4) are oriented substantially radially to an axis (D) positioned substantially at the centre (O) of said bottom plate (1) and perpendicular to said plane (P) of said bottom plate (1).

3. Timepiece assembly (100) according to any of the preceding claims, **characterized in that** a first tangential play (JT1), between a first said centring pin (3) and a first said oblong groove (4) which is associated therewith, is less than the tangential play (JT) between each of the other said centring pins (3) and said oblong groove (4) associated therewith.

4. Timepiece assembly (100) according to any of the preceding claims, **characterized in that** the radial play (JR1) between a first said centring pin (3) and a first said oblong groove (4) associated therewith, is greater than or equal to the maximum radial thermal play between said bottom plate (1) and said dial (2).

5. Timepiece assembly (100) according to claim 1, **characterized in that** at least one said oblong groove (4) is a through groove.

6. Timepiece assembly (100) according to any of the preceding claims, **characterized in that** each said lug (8) is moveable in a notch (13) substantially radial to said bottom plate (1) or respectively to said dial (2), with radial play at least equal to the maximum thermal play between said bottom plate (1) and said dial (2).

7. Timepiece assembly (100) according to the preceding claim, **characterized in that** said at least one said radial notch (13) is a through notch.

8. Timepiece assembly (100) according to any of the preceding claims, **characterized in that** said dial (2) is a cut blank dial.

9. Timepiece (1000) including at least one timepiece assembly (100) according to any of the preceding claims.
